# EUROPÄISCHE PATENTSCHRIFT

(11) **EP 0 160 121 B1**
(45) Veröffentlichungstag und Bekanntmachung des Hinweises auf die Patenterteilung: **10.01.1990**
(21) Anmeldenummer: 84112847.3
(22) Anmeldetag: 25.10.1984
(51) Int. Cl.: H01H 50/16, H01F 7/08

(54) **Elektromagnet für elektrische Schaltgeräte, insbesondere Schütze**
Electromagnet for electrical switching devices, particularly for contactors
Electro-aimant pour appareils de commutation électrique, notamment pour contacteurs

(43) Veröffentlichungstag der Anmeldung: 06.11.1985
(73) Patentinhaber: SQUARE D COMPANY (DEUTSCHLAND) GMBH, 51709 Marienheide (DE)
(72) Erfinder: Lemmer, Helmut, D-5277 Marienheide-Kalsbach (DE)
(74) Vertreter: Köhne, Friedrich, Dipl.-Ing.

(56) Entgegenhaltungen:
- EP-A- 0 005 734
- EP-A- 0 081 604
- DE-A- 1 614 342
- DE-A- 2 844 361
- DE-C- 1 045 546

## Beschreibung

Die Erfindung bezieht sich auf einen Elektromagneten für elektrische Schaltgeräte, insbesondere Schütze, mit einem Anker und einem Kern, die je drei E-förmig zusammengesetzte Schenkel aufweisen und die aus in der Form völlig gleichgestalteten Blechlamellen bestehen und durch Nieten zu je einem Paket verbunden sind.

Ein elektromagnetisch betätigtes Schaltgerät dieser Gattung ist aus der EP-A-0 005 734 bekannt. Dieses Schaltgerät hat einen magnetischen Eisenkern, der aus zwei gleichen E-förmigen Magnetteilen besteht, nämlich einem die Wicklung tragenden Magnetkern und einem Anker. Die Vorteile sind eine einfache Herstellung der Blechlamellen und eine maschinenmäßig durchzuführende Nietverbindung der Blechlamellen zu Paketen.

Des weiteren ist aus der DE-A-1 614 342 ein mehrpoliges elektromagnetisches Relais bekannt, wobei ebenfalls Kern und Anker gleichgestaltet sind.

Außerdem ist aus der DE-A-2 844 361 ein Elektromagnet bekannt, bei dem die drei Schenkel von Kern und Anker Schrägflächen aufweisen. Die Ausführung ist aber so getroffen, daß Kern und Anker völlig unterschiedliche Formen besitzen, also nicht aus gleichgestalteten Blechlamellen zusammengesetzt werden können. Dadurch ist eine Vernietung von Blechlamellen zu Blechpaketen sehr erschwert, kann jedenfalls nicht für Kern und Anker in gleicher Weise vorgenommen werden. Die Schrägflächen sind im übrigen so ausgeführt, daß keine definierten Anschlagflächen vorhanden sind, so daß in der Endstellung des Ankers ein Seitwärtskippen oder ein unterschiedliches Rutschen der Schrägflächen an den Außenschenkeln eintreten kann, zumal zwischen den beiden Mittelschenkeln ein Luftspalt verbleibt und von hier aus keine Zentrierung erfolgen kann.

Der Erfindung liegt demgegenüber die Aufgabe zugrunde, einen Elektromagneten zu schaffen, welcher einmal eine Vergrößerung der wirksamen Magnetflächen bietet, bei welchem ferner die Magnetkraft möglichst genau in der Mittelachse, d.h. in Bewegungsrichtung des Ankers verläuft, der Anker während seines Hubs eine gute zentrale Führung erhält und die Reibung der beweglichen Teile herabgesetzt ist.

Die gestellte Aufgabe wird erfindungsgemäß dadurch gelöst, daß die Stirnfläche jedes mittleren Schenkels jedes E-förmigen Magnetkreisteiles nebeneinanderliegend einen dreieckigen oder trapezförmigen Vorsprung und eine Ausnehmung mit gleicher Gestalt wie der Vorsprung aufweist, so daß diese Stirnfläche mehrere jeweils geneigt zur Schenkellängsachse verlaufende Teilflächen aufweist, und daß auch der größte Teil der Stirnflächen der beiden äußeren Schenkel von Anker und Kern geneigt zur Schenkellängsachse verläuft, im Randbereich jedoch schmale, senkrecht zur Schenkelachse verlaufende Flächenabschnitte vorgesehen sind.

Vorteilhafte Ausgestaltungen der Erfindung ergeben sich aus den Unteransprüchen.

In der Zeichnung sind Ausführungsbeispiele der Erfindung im Schema dargestellt, und zwar zeigen
Fig. 1 eine Ansicht auf einen Gleichstromkern bzw. -anker und
Fig. 2 eine Ansicht auf eine andere Gestaltung eines Elektromagneten für Gleichstrom.

Fig. 1 zeigt ein Ausführungsbeispiel eines Kerns 1 bzw. eines Ankers für einen Gleichstrom-Elektromagneten mit drei Schenkeln 2, 3 und 4. Kern und Anker bestehen aus einem Paket von dicht aufeinanderliegenden Blechlamellen. Die Paketdicke kann unterschiedlich sein, es können trotzdem immer die gleichen Schnittwerkzeuge und Nietwerkzeuge benutzt werden. Die Blechlamellen werden durch Nieten 5, 6, 7, 8 und 9 miteinander verbunden, wobei wesentlich ist, daß die Lage der Nietlöcher und demgemäß auch der Nieten für Anker und Kern an der gleichen Stelle gewählt ist. Im Bereich des Mittelschenkels 3 ist ein senkrecht zur Bildebene verlaufendes Loch 21 eingestanzt, welches zur Aufnahme eines Befestigungsstiftes oder dergleichen dient.

Der mittlere Schenkel 3 weist zwei dreieckige oder, wie gezeichnet, trapezförmige Vorsprünge 45 und 46 auf, deren Länge so bemessen ist, daß die an den Vorsprüngen befindlichen äußeren Schrägflächen 40 und 41 zusammen die gleiche Größe besitzen wie die mittlere Schrägfläche 39. Die Schrägflächen 39, 40 und 41 verlaufen vorzugsweise unter einem Winkel von 20° zur Bewegungsrichtung des Ankers, also unter einem spitzen Winkel. Auf diese Weise erhält man eine sehr große wirksame Magnetfläche im Verhältnis zur Größe des Kerns bzw. des Ankers, was besonders bei räumlich kleinen Gleichstrom-Kleinschützen von Vorteil ist. Seitlich des Vorsprungs 45 ist ein kleiner Absatz 42 vorgesehen und bei trapezförmiger Ausbildung der Vorspünge 45 und 46 sind an diesen ebene Stirnflächen 43 und 44 vorhanden. Diese Gesamtgestaltung des mittleren Schenkels 3 mit den vorbeschriebenen Flächen ist so getroffen, daß beim Zusammenfügen von Kern und Anker und Eingreifen des Vorsprunges 45 des Kerns 1 in die Ausnehmung 10 gleicher Gestalt des zugehörigen Ankers, zwischen den betreffenden Flächen ein kleiner gleichmäßiger Luftspalt verbleibt. Durch die Konstruktion des mittleren Schenkels 3 wird erreicht, daß der Zug bzw. die Magnetkraft des Elektromagneten genau in der Mittelachse, das heißt in Bewegungsrichtung des Ankers verläuft. Damit erhält der Anker während seines Hubes eine gute zentrale Führung, womit die Reibung der beweglichen Teile, insbesondere des Ankers an den Wänden oder Führungen, auf ein sehr geringes Maß herabgesetzt wird. Die beiden äußeren Schenkel 2 und 4 besitzen trapezförmige Vorsprünge 47 und 51 mit Stirnflächen 50 und Schrägflächen 48 und 63, wobei die letzteren wieder unter einem Winkel von vorzugsweise 20° zur Bewegungsrichtung des Ankers verlaufen. Seitlich der Vorsprünge 47 und 51 sind, wie dargestellt, Absätze 49 und 64 vorgesehen.

Fig. 2 zeigt ein weiteres Ausführungsbeispiel eines Gleichstrom-Elektromagneten mit völlig gleichgestaltetem Anker 14 und Kern 1, wobei die mittleren Schenkel 3 im wesentlichen wie der mittlere Schenkel nach Fig. 1 ausgebildet sind, so daß hier die gleichen Wirkungen und Vorteile, wie zuvor beschrieben wurde, eintreten. Der jeweilige Vorsprung 58 ist hier nahezu dreieckig und der seitliche Vorsprung 59 trapezförmig ausgebildet. Außerhalb des Vorsprunges 58 ist ein Absatz 60 und an dem Vorsprung 59 eine Stirnfläche 61 gebildet. Der zickzackförmige Luftspalt 62 ist in Fig. 2 der Deutlichkeit halber vergrößert gezeichnet bzw. Kern und Anker sind hier nicht in der Endstellung, sondern mit einem gewissen Abstand voneinander dargestellt.

Bei dem Ausführungsbeispiel nach Fig. 2 ist von besonderer Bedeutung, daß an dem Stirnende des einen äußeren Schenkels 2 eine trapezförmige Ausnehmung 52 mit symmetrisch zueinander verlaufenden Schrägflächen 65 und 66 und an dem Stirnende des anderen äußeren Schenkels 4 ein trapezförmiger angepaßter Vorsprung 55 vorgesehen sind. Die Schrägflächen 65 und 66 der Ausnehmung und die des jeweiligen Vorsprunges 55 verlaufen wiederum vorteilhafterweise unter einem spitzen Winkel von bevorzugt 20° zur Bewegungsrichtung des Ankers. Seitlich des Vorsprungs 55 sind Absätze 56 und 57 und seitlich der Ausnehmung 52 kleine Stirnflächen 53 und 54 angeformt. Da bei diesem Ausführungsbeispiel die beschriebenen Schrägflächen an den äußeren Schenkeln 2 und 4 symmetrisch ausgebildet sind, kann bei großen wirksamen Magnetflächen, auch im Bereich der seitlichen Schenkel, keine Kraftkomponente quer zur Bewegungsrichtung des Ankers entstehen, so daß die zentrale Führung des Ankers noch weiterhin verbessert und die Reibung herabgesetzt ist.

## Patentansprüche

1. Elektromagnet für elektrische Schaltgeräte, insbesondere Schütze, mit einem Anker (14) und einem Kern (1), die je drei E-förmig zusammengesetzte Schenkel (2, 3, 4) aufweisen und die aus in der Form völlig gleichgestalteten Blechlamellen bestehen und durch Nieten (5, 6, 7, 8, 9) zu je einem Paket verbunden sind, dadurch gekennzeichnet, daß die Stirnfläche jedes mittleren Schenkels (3) jedes E-förmigen Magnetkreisteiles nebeneinanderliegend einen dreieckigen oder trapezförmigen Vorsprung (45) und eine Ausnehmung (10) mit gleicher Gestalt wie der Vorsprung aufweist, so daß diese Stirnfläche mehrere jeweils geneigt zur Schenkellängsachse verlaufende Teilflächen (39, 40, 41) aufweist, und daß auch der größte Teil (48, 63) der Stirnflächen der beiden äußeren Schenkel (2, 4) von Anker und Kern geneigt zur Schenkellängsachse verläuft, im Randbereich jedoch schmale, senkrecht zur Schenkelachse verlaufende Flächenabschnitte (49, 50, 56) vorgesehen sind.

2. Elektromagnet nach Anspruch 1, dadurch gekennzeichnet, daß die zur Schenkellängsachse geneigten Teile (48, 63) der Stirnflächen der beiden äußeren Schenkel (2, 4) eines E-förmigen Magnetkreisteiles jeweils in einer Ebene liegen und daß diese beiden Ebenen zueinander parallel verlaufen (Fig. 1).

3. Elektromagnet nach Anspruch 1, dadurch gekennzeichnet, daß die zur Schenkellängsachse geneigten Teile der Stirnflächen der beiden äußeren Schenkel (2, 4) eines E-förmigen Magnetkreisteils durch einen trapezförmigen Vorsprung (55) in dem einen (4) und eine gleichgestaltete trapezförmige Ausnehmung (52) in dem anderen (2) zweier äußerer Schenkel (2, 4) des Magnetkreisteiles gebildet sind.

4. Elektromagnet nach einem der Ansprüche 1 bis 3, dadurch gekennzeichnet, daß die zu den Schenkellängsachsen geneigt verlaufenden Teilflächen (39, 40, 41, 48, 63, 65, 66) der Stirnfläche des mittleren Schenkels (3) und der äußeren Schenkel (2, 4) mit diesen Achsen jeweils einen Winkel von 20° einschließen.

## Claims

1. Electromagnet for electrical switchgear, in particular contactors, with an armature (14) and a core (1), which each comprise three legs (2, 3, 4) forming an E shape and which consist of sheet metal segments of completely identical shape and are connected by rivets (5, 6, 7, 8, 9) respectively to form a set, characterised in that the end face of each central leg (3) of each E-shaped magnetic circuit part comprises lying one beside the other a triangular or trapezoidal projection (45) and a recess (10) of the same shape as the projection, so that this end face comprises several partial surfaces (39, 40, 41) each extending in a sloping manner with respect to the longitudinal axis of the legs and that even the largest part (48, 63) of the end faces of the two outer legs (2, 4) of the armature and core extends in a sloping manner with respect to the longitudinal axis of the legs, but in the edge region narrow surface sections (49, 50, 56) extending at right angles to the axis of the leg are provided.

2. Electromagnet according to Claim 1, characterised in that the parts (48, 63) of the end faces of the two outer legs (2, 4) of an E-shaped magnetic circuit part inclined with respect to the longitudinal axis of the legs each lie in one plane and that these two planes are parallel to each other (Fig. 1).

3. Electromagnet according to Claim 1, characterised in that the parts of the end faces of the two outer legs (2, 4) of an E-shaped magnetic circuit part, inclined with respect to the longitudinal axis of the legs are formed by a trapezoidal projection (55) in one leg (4) and a similarly shaped trapezoidal recess (52) in the other leg (2) of two outer legs (2, 4) of the magnetic circuit part.

4. Electromagnet according to one of Claims 1 to 3, characterised in that the partial surfaces (39,40, . 41, 48, 63, 65, 66) of the end face of the central leg (3) and of the outer leg (2, 4), extending in an inclined manner with respect to the longitudinal axes of the legs, respectively enclose an angle of 20° with these axes.

## Revendications

1. Electro-aimant pour appareils électriques de commutation, en particulier pour contacter, comportant une ancre (14), un noyau (1), qui présentent chacun trois branches assemblées en forme de E (2, 3, 4), et qui se composent de lamelles de tôle totalement coordonnées dans cette forme et reliées respectivement en un paquet par des rivets (5, 6, 7, 8, 9), caractérisé en ce que la face avant de chaque branche centrale (3) de chaque partie de circuit magnétique en forme de E présente côté-à-côté une saillie triangulaire ou trapézoïdale (45) et un évidement (10) de même forme que la saillie, de sorte que cette face frontale présente plusieurs surfaces partielles (39, 40, 41) de tracés respectivement inclinés par rapport à l'axe longitudinal de la branche, et que de plus la partie la plus importante (48, 63) des faces avant des deux branches extérieures (2, 4) de l'ancre et du noyau est de tracé incliné par rapport à l'axe longitudinal de la branche, mais qu'il existe pourtant dans la zone de bord de petites parties de surface (49, 50, 56) de tracé perpendiculaire à l'axe de branche.

2. Electro-aimant selon la revendication 1, ca-' ractérisé en ce que les parties (48, 63) inclinées par rapport à l'axe longitudinal de branche des faces frontales des deux branches extérieures (2, 4) d'une partie de circuit magnétique en forme de E sont respectivement situées dans un plan et que ces deux plans sont parallèles l'un à l'autre (Fig. 1).

3. Electro-aimant selon la revendication 1, caractérisé en ce que les parties des faces frontales des deux branches extérieures (2, 4) qui sont inclinées par rapport à l'axe longitudinal de branche d'une partie de circuit magnétique en forme de E sont constitués par une saillie 55 trapézoïdale dans l'une (4) et par un évidement trapézoïdale de même forme (52) dans l'autre des deux branches extérieures (2, 4) de la partie de circuit magnétique.

4. Electro-aimant selon l'une des revendications 1 à 3, caractérisé en ce que les deux surfaces partielles (39,40,41, 48, 63, 65, 66) de tracé incliné par rapport à l'axe longitudinal de branche, de la face frontale de la branche centrale (3) et des branches extérieures (2, 4) inclut par rapport à ses axes respectivement un angle de 20.
